# EUROPÄISCHE PATENTSCHRIFT

(11) **EP 1 193 180 B1**
(45) Veröffentlichungstag und Bekanntmachung des Hinweises auf die Patenterteilung: **06.07.2005**
(21) Anmeldenummer: 01109088.3
(22) Anmeldetag: 12.04.2001
(51) Int. Cl.: B65D 5/50

(54) **Faltschachtel mit Innenkammer**
Folding carton with internal supporting enclosure
Boîte pliante avec une chambre de support interne

(30) Priorität: 27.09.2000 DE 20016959 U
(43) Veröffentlichungstag der Anmeldung: 03.04.2002
(73) Patentinhaber: CD Cartondruck AG, 74182 Obersulm (DE)
(72) Erfinder: Kenner, Ralf, 74321 Bietigheim (DE)
(74) Vertreter: Clemens, Gerhard, Dr.-Ing.

(56) Entgegenhaltungen:
- DE-U- 9 013 924
- GB-A- 1 373 891
- US-A- 1 916 994
- US-A- 2 732 122
- US-A- 2 764 337
- US-A- 2 997 220
- US-A- 4 214 659

## Beschreibung

### TECHNISCHES GEBIET

Die vorliegende Erfindung betrifft eine Faltschachtel zur Aufbewahrung und zum Transport von Waren, insbesondere Tuben, mit einem im Querschnitt viereckförmigen Packungsmantel, mit einem Vorderwandelement, einem Rückwandelement, über Faltlinien an das Vorderwandelement beziehungsweise Rückwandelement angeschlossenen Seitenwandelementen und einem jeweils über eine Faltlinie oberseitig und unterseitig angeschlossenen Deckel beziehungsweise Boden, wobei im Innern der Faltschachtel eine Innen-kammer vorhanden ist, deren Unterseite durch ein erstes Wandelement, deren Oberseite durch ein zweites Wandelement und deren Seitenwande durch eine erste Klebesteglasche und eine zweite Klebesteglasche gebildet werden, wobei das erste Wandelement über eine Klebelasche mit dem Rückwandelement über eine erste Klebelaschenfaltlinie verbunden ist, deren Breite kleiner ist als die Breite eines Seitenwandelements und über eine zweite Klebelaschenfaltlinie an die Klebelasche angeformt ist, derart, dass im gefalteten Zustand der Falt-schachtel das erste Wandelement parallel beabstandet zur Rückwand der Faltschachtel vorhanden ist, wobei an das erste Wandelement über eine erste Klebesteglaschenfaltlinie eine erste Klebesteglasche angeformt ist, wobei an die erste Klebesteglasche über eine zweite Klebesteglaschenfaltlinie ein zweites Wandelement angeformt ist, wobei an das zweite Wandelement über eine dritte Klebesteglaschenfaltlinie eine zweite Klebesteglasche angeformt ist, wobei die erste Klebesteglasche eine Breite aufweist, die auf die Abmessungen der aufzunehmenden Waren abgestimmt ist, wobei die erste Klebesteglasche mit einer Seitenwand verbunden ist und die zweite Klebesteglasche mit der Klebelasche verbunden ist, derart, dass im aufgefalteten Zustand eine quaderförmige Innenkammer entsteht.

### STAND DER TECHNIK

Es ist eine Vielzahl von Faltpackungen der eingangs genannten Art bekannt, die die unterschiedlichsten Formen aufweisen. Insbesondere im Bereich der hochwertigen Kosmetika dienen derartige Faltschachteln dazu, die verpackten Produkte insbesondere in optisch ansprechender Weise in den Handel zum Verkauf zu bringen. Darüber hinaus soll eine sichere Aufbewahrung der Ware beim Transport und während der Präsentation gewährleistet sein.

Viele Kosmetika werden in Metalltuben abgefüllt. Derartige Metalltuben sind sehr empfindlich gegen Druck. Daher kommt es infolge der Bewegung der Tube innerhalb der Faltschachtel, beispielsweise beim Transport, zu Verstoßungen, das heißt die Oberfläche der Metalltube ist nicht mehr eben und zwar bereits bei der erstmaligen Entnahme der Tube aus der Faltschachtel. Durch diese Verstoßungen gewinnt der Verbraucher den Eindruck, dass die Tube bereits "gebraucht" sei.

Um zu verhindern, dass druckempfindliche Metalltuben Verstoßungen erleiden, weisen bekannte Faltschachteln eine Vielzahl von Innenstegen auf, um eine möglichst gleichmäßige Lagerung der Tube zu gewährleisten. Derartige Faltschachteln können jedoch nicht zuverlässig Verstoßungen verhindern und benötigen einen relativ komplexen Faltvorgang.

Die US-A-2 732 122 als nächstliegender Stand der Technik offenbart eine Faltschachtel mit den Merkmalen des Oberbegriffs des Anspruchs 1. Diese Faltschachtel besitzt eine zusätzliche Innenkammer, die beim Auffalten der Faltschachtel automatisch erzeugt wird und in die die Ware eingebracht werden kann.

In der GB-A-1 373 891 ist eine Faltschachtel beschrieben, die eine Innenkammer zur Aufnahme einer Tube aufweist, wobei in der Wandung der Innenkammer gegenüberliegende Ausstanzungen zur Sicherung der eingebrachten Ware vorhanden sind.

### DARSTELLUNG DER ERFINDUNG

Der Erfindung liegt, ausgehend von dem genannten Stand der Technik, das technische Problem beziehungsweise die Aufgabe zugrunde, eine Faltschachtel der eingangs genannten Art so auszubilden, dass die eingebrachte Ware zuverlässig vor Verstoßungen geschützt ist. Darüber hinaus soll die Faltschachtel in einen flachen Zustand vorgefaltet werden können und in einem einfachen Faltvorgang zu einer Schachtel geformt werden können. Weiterhin soll eine Faltschachtel angegeben werden, bei der die Ware einfach eingebracht werden kann und dann gesichert positioniert ist.

Die erfindungsgemäße Faltschachtel ist durch die Merkmale des unabhängigen Anspruchs 1 gegeben. Vorteilhafte Ausgestaltungen und Weiterbildungen sind Gegenstand der abhängigen Ansprüche.

Die erfindungsgemäße Faltschachtel zeichnet sich demgemäß dadurch aus, dass das erste und/oder zweite Wandelement eine Ausstanzung aufweist, die so angeordnet ist, dass ihr unterer Stirnrand bei eingeführter Ware diese an einer entsprechend vorhandenen Kante hintergreift und somit in ihrer Lage sichert und an das erste Wandelement in dem dem Boden zugewandten Endbereich über eine Faltlinie eine Einführlasche angeformt ist.

Durch das Vorsehen einer Einführlasche wird das Einführen einer Tube mit ihrem Falz vorweg in das Innere der Innenkammer erleichtert. Die Einführlasche deckt den im aufgefalteten Zustand vorhandenen Spalt zwischen dem ersten Wandelement und dem Vorderwandelement ab.

Um die Handhabung beim Entnehmen der Tube zu erleichtern, zeichnet sich eine besonders vorteilhafte Ausgestaltung dadurch aus, dass an das erste Wandelement in seinem dem Deckel zugewandten Endbereich eine Griffmulde vorhanden ist.

Damit das Innere der Faltschachtel von außen sichtbar ist, weist das Rückwandelement eine Fensterausstanzung auf, die im gefalteten Zustand oberhalb der Fensterausstanzung des zweiten Wandelements angeordnet ist.

Die erfindungsgemäße Faltschachtel ermöglicht es, aus einem einstückigen Zuschnitt eine Faltschachtel mit Innenkammer zu falten. Gleichzeitig ist es möglich, die Faltschachtel zunächst in einen flachen Transportzustand zu falten. Bevorzugt wird die Faltschachtel aus Karton hergestellt.

Durch das Vorsehen einer quaderförmigen Innenkammer, die eine sichere Lagerung einer eingeführten Tube flächenmäßig gewährleistet und gleichzeitig durch ihre Ausstanzung eine Fixierung der Tube bildet in Verbindung mit den Merkmalen, dass das erste Wandelement und das zweite Wandelement jeweils beabstandet zum Vorderwandelement beziehungsweise Rückwandelement vorhanden sind, wird eine Faltschachtel geschaffen, die eine eingebrachte Tube zuverlässig vor Verstoßungen schützt.

Weitere Ausführungsformen und Vorteile der Erfindung ergeben sich durch die in den Ansprüchen ferner aufgeführten Merkmale sowie durch das nachstehend angegebene Ausführungsbeispiel. Die Merkmale der Ansprüche können in beliebiger Weise miteinander kombiniert werden, insoweit sie sich nicht offensichtlich gegenseitig ausschließen.

### KURZE BESCHREIBUNG DER ZEICHNUNG

Die Erfindung sowie vorteilhafte Ausführungsformen und Weiterbildungen derselben werden im Folgenden anhand des in der Zeichnung dargestellten Beispiels näher beschrieben und erläutert. Die der Beschreibung und der Zeichnung zu entnehmenden Merkmale können einzeln für sich oder zu mehreren in beliebiger Kombination erfindungsgemäß angewandt werden. Es zeigen:
- Fig. 1: schematische Draufsicht auf den Zuschnitt einer Faltschachtel mit einer Innenkammer,
- Fig. 2: schematische Perspektivdarstellung der aufgefalteten Faltschachtel gemäß dem Zuschnitt nach Figur 1 in durchsichtiger Darstellungsweise,
- Fig. 3: schematischer Schnitt durch eine aus dem Zuschnitt aus Fig. 1 gefaltete Faltschachtel im teilweise aufgefalteten Zustand,
- Fig. 4: schematischer Querschnitt durch die Faltschachtel gemäß Fig. 3 in vollständig aufgefaltetem Zustand,
- Fig. 5: Seitenansicht einer aufgefalteten Faltschachtel mit in die Innenkammer eingeführter Tube und weggeschnittenem Seitenwandelement und
- Fig. 6a-e: verschiedene Faltzustände der Faltschachtel vom Zuschnitt bis zum flachgefalteten Transportzustand.

### WEGE ZUM AUSFÜHREN DER ERFINDUNG

Gemäß dem in Figur 1 dargestellten Zuschnitt 11 einer Faltschachtel 10 weist diese einen im Querschnitt rechteckförmigen Packungsmantel mit einem Seitenwandelement 18, einem über eine Faltlinie 16 angeschlossenen Vorderwandelement 12, einem über eine Faltlinie 16 an das Vorderwandelement 12 angeschlossenen weiteren Seitenwandelement 18 und einem über eine weitere Faltlinie 16 an das weitere Seitenwandelement 18 angeschlossenen Rückwandelement 14 auf. Oberseitig und unterseitig sind an den Seitenwandelementen 18 über eine Faltlinie 76 Staublaschen 74 angeformt. An dem Vorderwandelement 12 ist oberseitig über eine Faltlinie 28 ein Deckel 24 angeformt, der wiederum über eine Faltlinie 80 eine Einstecklasche 78 aufweist. Unterseitig ist an dem Vorderwandelement 12 über eine Faltlinie 28 ein Boden 26 angeformt, an den wiederum über eine Faltlinie 80 eine Einstecklasche 78 angeformt ist.

Ein derartiger Packungsmantel bildet die Basis für eine normale quaderförmige Faltschachtel.

Die erfindungsgemäße Faltschachtel 10 gemäß den Figuren 1 bis 6 zeichnet sich dadurch aus, dass beim Auffaltvorgang eine "frei schwebende" Innenkammer gebildet wird, in die die Ware - hier: eine Tube - eingesetzt werden kann. Die einzelnen Bauelemente der Innenkammer sind dem in Figur 1 dargestellten Zuschnitt zu entnehmen und im Folgenden beschrieben.

An das Rückwandelement 14 ist über eine erste Klebelaschenfaltlinie 22 eine Klebelasche 20 angeformt, die eine Breite BK aufweist, die kleiner ist als die Breite BS des Seitenwandelements 18. An die Klebelasche 20 ist am gegenüberliegenden Längsrand über eine zweite Klebelaschenfaltlinie 34 ein erstes Wandelement 30 angeformt, das eine Breite BW aufweist, die im Wesentlichen der Breite B des Vorderwandelements 12 beziehungsweise Rückwandelements 14 entspricht. An das erste Wandelement 30 ist über eine erste Klebesteglaschenfaltlinie 40 eine erste Klebesteglasche 36 angeformt. An diese erste Klebesteglasche 36 ist am gegenüberliegenden Längsrand über eine zweite Klebesteglaschenfaltlinie 42 ein zweites Wandelement 32 angeformt, das dieselbe Breite BW aufweist wie das erste Wandelement 30. An das zweite Wandelement 32 ist am gegenüberliegenden Längsrand über eine dritte Klebesteglaschenfaltlinie 44 eine zweite Klebesteglasche 38 angeformt.

Im aufgefalteten Zustand bildet sich eine quaderförmige Innenkammer 50 aus, die um das Differenzmaß BS minus BK beabstandet zum Vorderwandelement 12 vorhanden ist und eine Höhe B1 aufweist, die durch die Breite B1 der ersten Klebesteglasche 36 bestimmt wird.

In dem zweiten Wandelement 32 ist eine langlochförmige Ausstanzung 60 vorhanden. Die Höhe der quaderförmigen Innenkammer 50, die mit der Breite B1 der ersten Klebesteglasche 36 korrespondiert, ist dabei so gewählt, dass eine Tube 54 von der Bodenseite der Faltschachtel 10 her mit dem Tubenfalz vorweg eingeführt werden kann, wodurch sich das erste Wandelement 30 und das zweite Wandelement 32 etwas aufweiten, bis der Tubenkörper mit seiner vorderen Stirnkante 56 bereichsweise in die Ausstanzung 60 einschnappt, derart, dass die Stirnkante 56 der Tube 54 an dem unteren Stirnrand 58 der Ausnehmung 60 anliegt (siehe Figur 5). In diesem Zustand ist die Tube 54 in ihrer Lage innerhalb der Innenkammer 50 fixiert.

In den Figuren 3 und 4 ist im Querschnitt die Entstehung der Innenkammer 50 beim Auffaltvorgang dargestellt. Im aufgefalteten Zustand wird die Innenkammer 50 oberseitig durch das zweite Wandelement 32 und unterseitig durch das erste Wandelement 30 begrenzt. Sowohl zum Vorderwandelement 12 als auch zum Rückwandelement 14 hin ist ein Abstand vorhanden. Die Seitenwände der quaderförmigen Innenkammer 50 werden durch die erste Klebesteglasche 36 und die zweite Klebesteglasche 38 gebildet. Die erste Klebesteglasche 36 ist auf die Innenwandung des Seitenwandelements 18 geklebt. Die zweite Klebesteglasche 38 ist auf die Innenwandung der Klebelasche 20 geklebt.

In seinem zum Boden 26 hin weisenden Endbereich ist an dem ersten Wandelement 30 über eine Faltlinie 48 eine Einführlasche 46 angeformt. Diese Einführlasche 46 dient dazu, den Einführvorgang einer Tube, die mit dem Falz vorweg vom Boden 26 her in die Innenkammer 50 eingeführt wird, zu erleichtern. Dabei deckt die Einführlasche 46 den zwischen dem ersten Wandelement 30 und der Vorderseite 12 vorhandenen Spalt rampenförmig ab, sodass die Tube 54 geführt eingebracht werden kann. Die rampenförmige Abdeckung ist durch die Einführlasche 46 insbesondere in Figur 2 deutlich zu erkennen.

An dem Deckel 24 hin weisenden Endbereich des ersten Wandelements 30 ist darüber hinaus eine Freischneidung 52 vorhanden, die als Griffmulde ausgebildet ist. Dadurch wird das Ergreifen der Tube 54 im Bereich des Tubenfalzes zum Entnehmen der Tube 54 erleichtert.

In den Figuren 6a bis 6e ist der Faltvorgang zum Falten des Zuschnitts in eine flache, zum Transport geeignete Faltschachtel 10 dargestellt. Zunächst wird das zweite Wandelement 32 mit der zweiten Klebesteglasche 38 um die zweite Klebesteglaschenfaltlinie 42 auf das erste Wandelement 30 gefaltet. Dann wird auf die zweite Klebesteglasche 38 Klebstoff aufgebracht. Dieser Zustand ist in Figur 6b dargestellt. Daran anschließend wird das erste und zweite Wandelement 30, 32 um die zweite Klebelaschenfaltlinie 34 gefaltet, wodurch die zweite Klebesteglasche 38 mit der Klebelasche 20 verklebt wird. Nunmehr wird auf die erste Klebesteglasche 36 Klebstoff aufgebracht. Daran anschließend wird um die Faltlinie 16 gefaltet, sodass die erste Klebesteglasche 36 mit der Innenwandung des Seitenwandelements 18 verklebt wird. Dieser Zustand ist in Figur 6d dargestellt.

In einem letzten Faltvorgang wird dann das freie Seitenwandelement 18 um die Faltlinie 16 gefaltet, nachdem zuvor auf der Klebelasche 20 Klebstoff aufgebracht worden ist. Dadurch wird die Innenwandung der Seitenwand 18 mit der Außenwandung der Klebelasche 20 verklebt. Der flachgefaltete Transportzustand der Faltschachtel 10 ist in Figur 6e dargestellt.

Beim Befüller kann die Faltschachtel 10 in einfacher Art und Weise aufgefaltet werden, wodurch eine beabstandet zum Vorderwandelement 12 und zum Rückwandelement 14 vorhandene Innenkammer 50 sich ausbildet, in die ein Tubenkörper ein-: geführt wird, der bei Erreichen seiner Endposition in die Ausstanzung 60 des zweiten Wandelements 32 mit seiner Stirnkante 56 einrastet.

Mit der erfindungsgemäßen Faltschachtel 10 ist es möglich, insbesondere empfindliche metallische Tuben druckstellenfrei zu lagern und die Tube zuverlässig vor Verstoßungen zu schützen.

## Patentansprüche

1. Faltschachtel (10) zur Aufbewahrung und zum Transport von Waren, insbesondere Tuben, mit
- einem im Querschnitt viereckförmigen Packungsmantel mit
-- einem Vorderwandelement (12),
-- einem Rückwandelement (14),
-- über Faltlinien (16) an das Vorderwandelement (12) beziehungsweise Rückwandelement (14) angeschlossenen Seitenwandelementen (18) und
-- einem jeweils über eine Faltlinie (28) oberseitig und unterseitig angeschlossenen Deckel (24) beziehungsweise Boden (26),
- wobei im Innern der Faltschachtel (10) eine Innenkammer (50) vorhanden ist, deren Unterseite durch ein erstes Wandelement (30), deren Oberseite durch ein zweites Wandelement (32) und deren Seitenwände durch eine erste Klebesteglasche (36) und eine zweite Klebesteglasche (38) gebildet werden,
- wobei das erste Wandelement (30) über eine Klebelasche (20) mit dem Rückwandelement (14) über eine erste Klebelaschenfaltlinie (22) verbunden ist, deren Breite (BK) kleiner ist als die Breite (BS) eines Seitenwandelements (18) und über eine zweite Klebelaschenfaltlinie (34) an die Klebelasche (20) angeformt ist, derart, dass im gefalteten Zustand der Faltschachtel (10) das erste Wandelement (30) parallel beabstandet zur Rückwand (14) der Faltschachtel (10) vorhanden ist,
- wobei an das erste Wandelement (30) über eine erste Klebesteglaschenfaltlinie (40) eine erste Klebesteglasche (36) angeformt ist,
- wobei an die erste Klebesteglasche (36) über eine zweite Klebesteglaschenfaltlinie (42) ein zweites Wandelement (32) angeformt ist,
- wobei an das zweite Wandelement (32) über eine dritte Klebesteglaschenfaltlinie (44) eine zweite Klebesteglasche (38) angeformt ist und
- wobei die erste Klebesteglasche (36) eine Breite (B1) aufweist, die auf die Abmessungen der aufzunehmenden Waren abgestimmt ist und
- wobei die erste Klebesteglasche (36) mit einer Seitenwand (18) verbunden ist und die zweite Klebesteglasche (38) mit der Klebelasche (20) verbunden ist, derart, dass im aufgefalteten Zustand eine quaderförmige Innenkammer (50) entsteht,
**dadurch gekennzeichnet, dass**
- das erste und/oder zweite Wandelement (30, 32) eine Ausstanzung (60) aufweist, die so angeordnet ist, dass ihr unterer Stirnrand (58) bei eingeführter Ware diese an einer entsprechend vorhandenen Kante hintergreift und somit in ihrer Lage sichert und
- an das erste Wandelement (30) in dem dem Boden (26) zugewandten Endbereich über eine Faltlinie (48) eine Einführlasche (46) angeformt ist.

2. Faltschachtel nach Anspruch 1,
**dadurch gekennzeichnet, dass**
an das erste Wandelement (30) in seinem dem Deckel (24) zugewandten Endbereich eine Griffmulde (52) vorhanden ist.

3. Faltschachtel nach einem oder mehreren der vorstehenden Ansprüche,
**dadurch gekennzeichnet, dass**
das Rückwandelement (14) eine Ausnehmung aufweist, die im gefalteten Zustand oberhalb der Ausstanzung (60) des zweiten Wandelements (32) angeordnet ist.

4. Faltschachtel nach einem oder mehreren der vorstehenden Ansprüche,
**dadurch gekennzeichnet, dass**
die Faltschachtel (10) aus einem einstückigen Zuschnitt faltbar ist.

5. Faltschachtel nach einem oder mehreren der vorstehenden Ansprüche,
**dadurch gekennzeichnet, dass**
die Faltschachtel (10) aus Karton besteht.

## Claims

1. Folding carton (10) for the preservation and for the transport of goods, in particular tubes, having
- a pack outer which is square in cross section, having
-- a front wall element (12),
-- a rear wall element (14),
-- side wall elements (18) connected to the front wall element (12) and rear wall element (14) by fold lines (16), and
-- a lid (24) and a base (26) each connected at the top and bottom via a fold line (28),
- there being in the interior of the folding carton (10) an internal supporting enclosure (50), of which the underside is formed by a first wall element (30), the upper side is formed by a second wall element (32) and the side walls are formed by a first adhesive web tab (36) and a second adhesive web tab (38),
- the first wall element (30) being connected via an adhesive tab (20) to the rear wall element (14) via a first adhesive tab fold line (22), of which the width (BK) is smaller than the width (BS) of a side wall element (18) and which is integrally formed on the adhesive tab (20) via a second adhesive tab fold line (34) in such a way that, when the folding carton (10) is folded, the first wall element (30) is parallel and at a distance from the rear wall (14) of the folding carton (10),
- a first adhesive web tab (36) being integrally formed on the first wall element (30) via a first adhesive web tab fold line (40),
- a second wall element (32) being integrally formed on the first adhesive web tab (36) via a second adhesive web tab fold line (42),
- a second adhesive web tab (38) being integrally formed on the second wall element (32) via a third adhesive web tab fold line (44), and
- the first adhesive web tab (36) having a width (B1) which is matched to the dimensions of the goods to be accommodated, and
- the first adhesive web tab (36) being connected to one side wall (18) and the second adhesive web tab (38) being connected to the adhesive tab (20) in such a way that, in the folded state, a box-shaped internal supporting enclosure (50) is produced,
**characterized in that**
- the first and/or second wall element (30, 32) has a punched-out portion (60) which is arranged in such a way that its lower front edge (58), when the goods are inserted, engages behind the latter at an edge which is appropriately present and thus secures the said goods in their position, and
- an insertion tab (46) is integrally formed on the first wall element (30) in the end region facing the base (26), via a fold line (48).

2. Folding carton according to Claim 1, **characterized in that** there is a grip recess (52) on the first wall element (30) in its end region facing the lid (24).

3. Folding carton according to one or more of the preceding claims, **characterized in that** the rear wall element (14) has a recess which, in the folded state, is arranged above the punched-out portion (60) of the second wall element (32).

4. Folding carton according to one or more of the preceding claims, **characterized in that** the folding carton (10) can be folded from a single-piece blank.

5. Folding carton according to one or more of the preceding claims, **characterized in that** the folding carton (10) consists of cartonboard.

## Revendications

1. Boîte pliable (10) pour la conservation et le transport de marchandises, notamment de tubes, comportant
- une enveloppe de conditionnement de section transversale rectangulaire, comprenant
-- un élément de paroi antérieure (12),
-- un élément de paroi postérieure (14),
-- des éléments de paroi latérale (18) respectivement rattachés, par l'intermédiaire de lignes de pliage (16), à l'élément de paroi antérieure (12) et à l'élément de paroi postérieure (14), et
-- un couvercle (24) ou un fond (26) respectivement rattaché à la face supérieure et à la face inférieure, par l'intermédiaire d'une ligne respective de pliage (28) ;
- sachant que l'espace interne de la boîte pliable (10) délimite un compartiment intérieur (50) dont la face inférieure est matérialisée par un premier élément de paroi (30), dont la face supérieure est matérialisée par un second élément de paroi (32), et dont les parois latérales sont matérialisées par une première languette d'encollage (36) et par une seconde languette d'encollage (38) ;
- boîte dans laquelle le premier élément de paroi (30) est relié à l'élément de paroi postérieure (14), par l'intermédiaire d'une première ligne de pliage (22), au moyen d'une patte d'encollage (20) dont la largeur (BK) est plus petite que la largeur (BS) d'un élément de paroi latérale (18), et fait corps avec ladite patte d'encollage (20) par l'intermédiaire d'une seconde ligne de pliage (34), de façon telle que, à l'état replié de la boîte pliable (10), le premier élément de paroi (30) soit situé parallèlement à distance de la paroi postérieure (14) de ladite boîte pliable (10) ;
- dans laquelle une première languette d'encollage (36) fait corps avec le premier élément de paroi (30), par l'intermédiaire d'une première ligne de pliage (40) ;
- dans laquelle un second élément de paroi (32) fait corps avec la première languette d'encollage (36), par l'intermédiaire d'une deuxième ligne de pliage (42) ;
- dans laquelle une seconde languette d'encollage (38) fait corps avec le second élément de paroi (32), par l'intermédiaire d'une troisième ligne de pliage (44) ;
- dans laquelle la première languette d'encollage (36) possède une largeur (B1) coordonnée avec les dimensions des marchandises à recevoir ; et
- dans laquelle la première languette d'encollage (36) est reliée à une paroi latérale (18) et la seconde languette d'encollage (38) est reliée à la patte d'encollage (20), de manière à donner naissance, à l'état déployé, à un compartiment intérieur (50) parallélépipédique,
**caractérisée par le fait que**
- le premier et/ou le second élément de paroi (30, 32) est muni d'un poinçonnage (60) disposé de telle sorte que, lorsqu'une marchandise est introduite, son bord extrême inférieur (58) emprisonne ladite marchandise par-derrière sur une arête correspondante, et verrouille ainsi ladite marchandise à demeure ; et
- qu'une patte d'introduction (46) fait corps avec le premier élément de paroi (30) par l'intermédiaire d'une ligne de pliage (48), dans la région extrême tournée vers le fond (26).

2. Boîte pliable selon la revendication 1,
**caractérisée par le fait qu'**une auge de préhension (52) fait corps avec le premier élément de paroi (30) dans sa région extrême tournée vers le couvercle (24).

3. Boîte pliable selon l'une ou plusieurs des revendications précédentes,
**caractérisée par le fait que** l'élément de paroi postérieure (14) présente un évidement disposé, à l'état replié, au-dessus du poinçonnage (60) du second élément de paroi (32).

4. Boîte pliable selon l'une ou plusieurs des revendications précédentes,
**caractérisée par le fait que** ladite boîte pliable (10) peut être repliée à partir d'un flan prédécoupé monobloc.

5. Boîte pliable selon l'une ou plusieurs des revendications précédentes,
**caractérisée par le fait que** ladite boîte pliable (10) consiste en du carton.
